# EUROPÄISCHE PATENTANMELDUNG

(11) **EP 4 645 905 A1**
(43) Veröffentlichungstag der Anmeldung: **05.11.2025**
(21) Anmeldenummer: 25169499.8
(22) Anmeldetag: 09.04.2025
(51) Int. Cl.: H04R 25/00, H04R 1/10

(54) **HÖRINSTRUMENT MIT ANTENNE UND KAPAZITIVEM BEFEHLSGEBER**

(30) Priorität: 03.05.2024 DE 102024204158
(71) Anmelder: Sivantos Pte. Ltd., Singapore 539775 (SG)
(72) Erfinder: NIKLES, Peter, 91058 Erlangen (DE); HASANI, Hamed, 91058 Erlangen (DE); PFROMMER, Andreas, 91058 Erlangen (DE)
(74) Vertreter: FDST Patentanwälte

(57) **Zusammenfassung**

Es wird ein Hörinstrument (2) mit einem hinter dem Ohr oder in dem Ohr eines Nutzers tragbaren Gehäuse (4) angegeben, in dem eine drahtlose Kommunikationseinrichtung (16) mit einer Sende- und Empfangseinheit (20) und einer damit elektrisch verbundenen Antenne (18), und ein kapazitiver Befehlsgeber (22) mit einer Steuer- und Auswerteschaltung (26) und einer elektrisch damit verbundenen Elektrodenanordnung (24) angeordnet sind. Die Antenne (18) der drahtlosen Kommunikationseinrichtung (16) ist dabei identisch mit der Elektrodenanordnung (24) des kapazitiven Befehlsgebers (22).

## Beschreibung

Die Erfindung bezieht sich auf ein Hörinstrument mit einem hinter dem Ohr oder in dem Ohr eines Nutzers getragenen Gehäuse.

Als Hörinstrument wird allgemein ein elektronisches Gerät bezeichnet, das das Hörvermögen einer das Hörinstrument tragenden Person (die nachfolgend als "Träger" oder "Nutzer" bezeichnet ist) unterstützt. Insbesondere bezieht sich die Erfindung auf Hörinstrumente, die dazu eingerichtet sind, einen Hörverlust eines hörgeschädigten Nutzers ganz oder teilweise zu kompensieren. Ein solches Hörinstrument wird als "Hörgerät" bezeichnet. Daneben gibt es Hörinstrumente, die das Hörvermögen von normalhörenden Nutzern schützen oder verbessern, zum Beispiel in komplexen Hörsituationen ein verbessertes Sprachverständnis ermöglichen. Zu den Hörinstrumenten zählen ferner auch (im oder an dem Ohr getragene) drahtlose Kopfhörer, insbesondere sogenannte Ear Plugs und Headsets.

Hörinstrumente im Allgemeinen, und Hörgeräte im Speziellen, sind meist dazu ausgebildet, am Kopf und hier insbesondere in oder an einem Ohr des Nutzers getragen zu werden, insbesondere als Hinter-dem-Ohr-Geräte (nach dem englischen Begriff "behind the ear" auch als BTE-Geräte bezeichnet) oder In-dem-Ohr-Geräte (nach dem englischen Begriff "in the ear" auch als ITE-Geräte bezeichnet). Im Hinblick auf ihre interne Struktur weisen Hörinstrumente regelmäßig mindestens einen (akusto-elektrischen) Eingangswandler, eine Signalverarbeitungseinheit (Signalprozessor) und einen Ausgangswandler auf. Im Betrieb des Hörinstruments nimmt der oder jeder Eingangswandler einen Luftschall aus der Umgebung des Hörinstruments auf und wandelt diesen Luftschall in ein (Eingangs-) Audiosignal (d.h. ein elektrisches Signal, das eine Information über den Umgebungsschall transportiert) um. In der Signalverarbeitungseinheit wird das oder jedes Eingangs-Audiosignal verarbeitet (d.h. hinsichtlich seiner Schallinformation modifiziert), um das Hörvermögen des Nutzers zu unterstützen, insbesondere um einen Hörverlust des Nutzers auszugleichen. Die Signalverarbeitungseinheit gibt ein entsprechend verarbeitetes (Ausgangs-)Audiosignal an den Ausgangswandler aus. In modernen Hörinstrumenten umfasst die Signalverarbeitung zusätzlich oder alternativ zu einer frequenzabhängigen Verstärkung des Eingangs-Audiosignals regelmäßig eine Vielzahl von weiteren Funktionen, z.B. Beamforming (d.h. richtungsabhängige Dämpfung), aktive Geräuschunterdrückung, Windgeräuschunterdrückung, Rücckopplungsdämpfung, binaurale Verarbeitung zur Unterstützung des räumlichen Hörens, dynamische und/oder spektrale Kompression, etc.

In den meisten Fällen ist der Ausgangswandler als elektro-akustischer Wandler ausgebildet, der das (elektrische) Ausgangs-Audiosignal wieder in einen Luftschall umwandelt, wobei dieser - gegenüber dem Umgebungsschall modifizierte - Luftschall in den Gehörgang des Nutzers abgegeben wird. Bei einem hinter dem Ohr getragenen Hörinstrument ist der auch als "Hörer" ("Receiver") bezeichnete Ausgangswandler meist außerhalb des Ohrs in einem Gehäuse des Hörinstruments integriert. Der von dem Ausgangswandler ausgegebene Schall wird in diesem Fall mittels eines Schallschlauchs in den Gehörgang des Nutzers geleitet. Alternativ hierzu kann der Ausgangswandler auch in dem Gehörgang, und somit außerhalb des hinter dem Ohr getragenen Gehäuses, angeordnet sein. Solche Hörinstrumente werden (nach dem englischen Begriff "receiver in canal") auch als RIC-Geräte bezeichnet. Im Ohr getragene Hörinstrumente, die so klein dimensioniert sind, dass sie nach außen über den Gehörgang nicht hinausstehen, werden (nach dem englischen Begriff "completely in canal") auch als CIC-Geräte bezeichnet.

In weiteren Bauformen von Hörinstrumenten kann der Ausgangswandler auch als elektro-mechanischer Wandler ausgebildet sein, der das Ausgangs-Audiosignal in Körperschall (Vibrationen) umwandelt, wobei dieser Körperschall zum Beispiel in den Schädelknochen des Nutzers abgegeben wird.

Moderne Hörinstrumente weisen regelmäßig eine drahtlose Kommunikationseinrichtung auf, mittels der das Hörinstrument mit einem oder mehreren Peripheriegeräten, z.B. einem weiteren Hörinstrument zur Versorgung des anderen Ohrs des Nutzers oder mit einem Mobiltelefon, drahtlos Daten austauschen kann. Eine solche Kommunikationseinrichtung weist eine in dem Gehäuse des Hörinstruments integrierte Antenne auf, die zur Ausstrahlung und zum Empfang elektromagnetischer Wellen (Funkwellen), oft im GHz-Frequenzbereich, ausgelegt ist. Die drahtlose Datenübertragung erfolgt dabei meist unter Nutzung des Bluetooth-Standards (insbesondere des Bluetooth Low Energy-Standards).

Des Weiteren weisen Hörinstrumente häufig einen Befehlsgeber auf, d.h. ein elektrisches Schaltelement, das durch eine manuelle Aktion betätigbar ist, um einen Befehl zur Bedienung des Hörinstruments (z.B. einen Ein- oder Ausschaltbefehl, einen Befehl zur Änderung der Verstärkung des Ausgangs-Audiosignals und/oder einen Befehl zum Wechseln eines Signalverarbeitungsprogramms) zu erzeugen. Um störanfällige bewegliche Bauteile zu vermeiden, werden mitunter kapazitive Befehlsgeber eingesetzt. Ein solcher kapazitiver Befehlsgeber weist eine in dem Gehäuse des Hörinstruments angeordnete Elektrodenanordnung auf, mittels der in einem dem Gehäuse des Hörinstruments vorlagerten Raumvolumen ein elektrisches Wechselfeld erzeugt wird. Die Funktion des kapazitiven Befehlsgebers beruht darauf, dass ein an die Elektrodenanordnung angenäherter oder auf die entsprechende Stelle des Gehäuses aufgelegter Finger des Nutzers durch Wechselwirkung mit dem elektrischen Wechselfeld die (elektrische) Kapazität der Elektrodenanordnung in charakteristischer Weise ändert. Bei Erfassung dieser Änderung wird durch eine mit der Elektrodenanordnung elektrisch verbundene Steuer- und Auswerteschaltung des kapazitiven Befehlsgebers der entsprechende Bedienfehl ausgelöst.

Um die vorstehend beschriebene Kapazitätsänderung zu erfassen, wird im Allgemeinen durch eine Steuer- und Auswerteschaltung des kapazitiven Befehlsgebers eine elektrische Wechselspannung an die Elektrodenanordnung angelegt, durch die das elektrische Wechselfeld in der Umgebung der Elektrodenanordnung erzeugt wird. Die Steuer- und Auswerteschaltung misst ein elektrisches Antwortsignal (insbesondere die Stromstärke des durch die Wechselspannung erzeugten Stromflusses) als Maß für die Kapazität der Elektrodenanordnung. Bezüglich der Messung des Antwortsignals werden zwei gängige kapazitive Messmethoden unterschieden:
Gemäß einer ersten Messmethode, die z.B. als "Ein-Elektrodenmessung" oder "Selbst-Kapazitäts-Messung" (Self Capacitance Sensing) bezeichnet wird, misst die Steuer- und Auswerteschaltung das Antwortsignal an derselben Elektrode der Elektrodenanordnung, an der sie die Wechselspannung anlegt. Als kapazitätsabhängiges Antwortsignal misst die Steuer- und Auswerteschaltung dabei beispielsweise den unter Wirkung der Wechselspannung auf diese Elektrode fließenden Strom oder die Frequenz der Wechselspannung (wobei ausgenutzt wird, dass die Sensorelektrode Teil eines Schwingkreises mit einer kapazitätsabhängig variierenden Resonanz ist). In allen Fällen ist das Antwortsignal hierbei charakteristisch für die (elektrische) Kapazität der Elektrode gegenüber einem externen Massepotential. Als Gegenelektrode des Kondensators, dessen Kapazität gemessen wird, wirkt bei der "Ein-Elektrodenmessung" somit das externe Massenpotential, das hier z.B. durch den Körper des Nutzers gebildet wird.

Gemäß einer zweiten Messmethode, die z.B. als "Zwei-Elektrodenmessung", "Sender-Empfänger-Prinzip" oder "Relativ-Kapazitäts-Messung" (Mutual Capacitance Sensing) bezeichnet wird, legt die Steuer- und Auswerteschaltung die Wechselspannung an einer ersten Elektrode (Sendeelektrode) der Elektrodenanordnung an und misst das Antwortsignal an einer anderen Elektrode (Empfangselektrode) der Elektrodenanordnung. Als kapazitätsabhängiges Antwortsignal misst die Steuer- und Auswerteschaltung in diesem Fall z.B. die Stromstärke des Stroms, der unter Wirkung des elektrischen Wechselfelds in der Empfangselektrode erzeugt wird. Das Antwortsignal ist hierbei charakteristisch für die (elektrische) Kapazität des Kondensators, der durch die Sendeelektrode und die Empfangselektrode gebildet wird. Bei der "Zwei-Elektrodenmessung" wirken Körperteile des Nutzers (vor allem ein sich an die Elektrodenanordnung annähernder Finger) als Störpotential, das die Kapazität des durch die beiden Sensorelektroden gebildeten Kondensators verändert und hierüber detektiert wird.

Problematisch ist in allen vorstehend beschriebenen Fällen die gleichzeitige Anordnung der Antenne der drahtlosen Kommunikationseinrichtung und der Elektrodenanordnung des kapazitiven Befehlsgebers, da beide Strukturen für eine effektive Funktion notwendigerweise einen vergleichsweise großen Anteil des stark begrenzten Bauraums in dem Hörinstrumentengehäuse einnehmen müssen. Erschwerend kommt hinzu, dass sowohl für die Anordnung der Antenne der drahtlosen Kommunikationseinrichtung als auch für die Anordnung der Elektrodenanordnung des kapazitiven Befehlsgebers dieselben Bereiche eines Hörinstruments bevorzugt in Frage kommen, nämlich Bereiche unmittelbar an oder nahe der Gehäusewand, die in der vorgesehenen Trageposition des Hörinstruments in oder an dem Ohr des Nutzers frei von außen zugänglich sind. Besonders kritisch ist dieses Problem bei einem ITE-Gerät, bei dem die Antenne und die Elektrodenanordnung nahezu ausschließlich an der im eingesetzten Zustand des Hörinstruments nachaußen weisenden Stirnfläche des Gehäuses angeordnet werden können. Eine einander überlappfrei nebengeordnete Anordnung der Antenne und der Elektrodenanordnung (also eine Anordnung mit hinreichendem Abstand nebeneinander) ist oft aus Platzgründen nicht möglich oder zumindest aufgrund gegenseitiger Störbeeinflussung nachteilig. Eine überlappende Anordnung der Antenne und der Elektrodenanordnung würde wiederum zu einer gegenseitigen Funktionsbeeinträchtigung der Antenne und der Elektrodenanordnung führen.

Der Erfindung liegt die Aufgabe zugrunde, ein sowohl mit einer effektiven drahtlosen Kommunikationseinrichtung als auch mit einem vorteilhaften Befehlsgeber ausgestattetes Hörinstrument anzugeben.

Diese Aufgabe wird erfindungsgemäß gelöst durch ein Hörinstrument mit den Merkmalen des Anspruchs 1. Vorteilhafte und teils für sich gesehen erfinderische Ausgestaltungen und Weiterentwicklungen der Erfindung sind in den Unteransprüchen und der nachfolgenden Beschreibung dargelegt.

Die Erfindung geht aus von einem Hörinstrument mit einem Gehäuse, das in einer vorgesehenen Trageposition hinter dem Ohr oder in dem Ohr eines Nutzers zu tragen ist. Bei dem Hörinstrument kann es sich also grundsätzlich auch um ein BTE-Gerät, wie eingangs beschrieben, handeln. In diesem Fall umfasst das Hörinstrument zusätzlich zu dem hinter dem Ohr getragenen Gehäuse regelmäßig ein in dem Ohr des Nutzers zu platzierendes Ohrstück und ein flexibles Verbindungsteil, das das Gehäuse und das Ohrstück verbindet. Bei dem Hörinstrument handelt es sich in diesem Fall wahlweise um ein klassisches Hörinstrument mit einem in dem Gehäuse angeordneten Hörer oder um ein RIC-Gerät, bei dem der Hörer in dem Ohrstück angeordnet ist. In dem ersteren Fall ist das Verbindungsstück durch einen Schallschlauch gebildet, der den von dem Hörer produzierten Schall dem Ohrstück zuleitet. In dem letzteren Fall handelt es sich bei dem Verbindungsstück um ein elektrisches Verbindungskabel, durch das das Ausgangs-Audiosignal dem im Ohrstück angeordneten Hörer zugeleitet wird. Bevorzugt ist das Hörinstrument aber als ITE-Gerät ausgebildet. Die besonders kompakte Bauweise der mit der Elektrodenanordnung des kapazitiven Befehlsgebers kombinierten Antenne ist in solchen Geräten aufgrund des dort stark begrenzten Bauraums besonders vorteilhaft.

In allen vorstehend beschriebenen Ausführungsformen sind in dem Gehäuse weiterhin eine drahtlose Kommunikationseinrichtung und ein kapazitiver Befehlsgeber angeordnet.

Die drahtlose Kommunikationseinrichtung dient zum drahtlosen Signalaustausch (insbesondere Datenaustausch) zwischen dem Hörinstrument und einem Peripheriegerät, z.B. einem anderen Hörinstrument oder einem Smartphone des Nutzers, und umfasst eine Antenne und eine damit elektrisch verbundene Sende- und Empfangseinheit (Transceiver).

Der kapazitive Befehlsgeber umfasst eine Elektrodenanordnung mit mindestens einer Sensorelektrode sowie eine mit der Elektrodenanordnung elektrisch verbundene Steuer- und Auswerteschaltung (die auch als "Sensorsteuerung" oder "sensor controller" bezeichnet wird). Der kapazitive Befehlsgeber ist dazu eingerichtet, die Annäherung eines Fingers des Nutzers an das Gehäuse oder eine Berührung oder Druckausübung mittels des Fingers auf das Gehäuse als Signalisierung eines Bedienbefehls zu erfassen und in diesem Fall einen entsprechenden Bedienbefehl für das Hörinstrument zu erzeugen. Der Bedienbefehl veranlasst beispielsweise das An- und/oder Ausschalten des Hörinstruments oder einer bestimmten Hörinstrumentenfunktion, eine Änderung der Verstärkung des Ausgangs-Audiosignals (und damit der Lautstärke der von dem Hörinstrument erzeugten Schallwahrnehmung) oder einen Wechsel zwischen verschiedenen Signalverarbeitungsprogrammen. Die Funktion des Befehlsgebers ist dabei optional kontextabhängig definiert, so dass eine Betätigung des Befehlsgebers in verschiedenen Situationen unterschiedliche Aktionen auslösen kann. Zusätzlich oder alternativ ist die Funktion des Befehlsgebers von der Art des Bedienereignisses abhängig implementiert, so dass beispielsweise eine länger andauerndes Annäherungsereignis eine andere Aktion auslöst als eine einfache kurzzeitige Annäherung und/oder ein mehrfaches kurzzeitiges Annäherungsereignis. Grundsätzlich kann der kapazitive Befehlsgeber als Näherungsschalter ausgeführt sein, der den Bedienbefehl bereits erzeugt, wenn ein Finger des Nutzers in einen bestimmten Abstand (von z.B. weniger als 2 mm) an das Gehäuse angenähert wird, ohne dieses zu berühren. Um fehlerhafte (d.h. von dem Nutzer ungewollte) Auslösungen des Bedienbefehls zu vermeiden, ist der kapazitive Befehlsgeber aber vorzugsweise als Berührungsschalter ausgestaltet, der den Bedienbefehl nur bei einer Berührung des Gehäuses auslöst, insbesondere (optional) nur dann, wenn das Gehäuse unter dem Druck der Berührung verformt wird.

Um sowohl die Antenne der drahtlosen Kommunikationseinrichtung als auch die Elektrodenanordnung des kapazitiven Befehlsgebers vorteilhaft in dem Gehäuse des Hörinstruments anordnen zu können, ohne dass sich diese Strukturen gegenseitig stören, sind bei dem erfindungsgemäßen Hörinstrument die Antenne der drahtlosen Kommunikationseinrichtung und die Elektrodenanordnung des kapazitiven Sensors identisch. Es wird also mit anderen Worten die gesamte Antenne auch als Elektrodenanordnung und die gesamte Elektrodenanordnung auch als Antenne genutzt. Wiederum anders ausgedrückt gibt es keinen Teil der Antenne, der nicht auch als Teil der Elektrodenanordnung genutzt wird und keinen Teil der Elektrodenanordnung, der nicht auch als Teil der Antenne genutzt wird. Der in Frage kommende Bauraum innerhalb des Gehäuses wird somit zur Anordnung der Antenne und der Elektrodenanordnung besonders gut genutzt.

Um eine gegenseitige Störung der drahtlosen Kommunikationseinrichtung und des kapazitiven Befehlsgebers im Betrieb dieser Einheiten auf einfache, aber effektive Weise zu vermeiden, sind die drahtlose Kommunikationseinrichtung und der kapazitive Befehlsgeber bevorzugt für deutlich verschiedene (elektrische) Frequenzen ausgelegt. Konkret ist die Sende- und Empfangseinheit der drahtlosen Kommunikationseinrichtung zur Erzeugung und zum Empfang eines ersten elektrischen Wechselstromsignals (z.B. eines Spannungs- oder Stromstärkensignals) mit einer ersten Frequenz eingerichtet ist, während die Steuer- und Auswerteschaltung des kapazitiven Befehlsgebers zur Erzeugung eines zweiten elektrischen Wechselstromsignals (also wiederum z.B. eines Spannungs- oder Stromstärkensignals) mit einer zweiten Frequenz eingerichtet ist. Die erste Frequenz ist dabei mindestens um ein Faktor 10, bevorzugt mindestens um einen Faktor 100 höher ist die zweite Frequenz. Beispielsweise beträgt die erste Frequenz mehr als 100 MHz, vorzugsweise mehr als 1 GHz, insbesondere 2,4 GHz. Die Kommunikationseinrichtung ist dabei insbesondere dazu ausgebildet, Daten gemäß dem Bluetooth-Standard zu senden und zu empfangen. Die zweite Frequenz beträgt dagegen beispielsweise weniger als 10 MHz, insbesondere 100 kHz. Im Sinne einer einfacheren begrifflichen Unterscheidbarkeit ist das erste Wechselstromsignal nachfolgend auch als "Funksignal" bezeichnet, während das zweite Wechselstromsignal auch als "Sensorsignal" bezeichnet ist. Entsprechend ist die erste Frequenz nachfolgend auch als "Funkfrequenz" und die zweite Frequenz auch als "Sensorfrequenz" bezeichnet.

In einer vorteilhaften Ausgestaltung umfasst die Antenne zwei Antennenabschnitte, die galvanisch voneinander elektrisch getrennt sind, so dass kein direkter Austausch von Elektronen zwischen den beiden Antennenabschnitten möglich ist. Die beiden Antennenabschnitte sind dabei als verschiedene Elektroden der Elektrodenanordnung getrennt voneinander mit der Steuer- und Auswerteschaltung des kapazitiven Befehlsgebers elektrisch verbunden.

Der kapazitive Befehlsgeber nutzt vorzugsweise die vorstehend beschriebene Messmethode der "Relativ-Kapazitäts-Messung". Die beiden Antennenabschnitte dienen somit in diesem Fall als verschiedene Sensorelektroden, nämlich als Sendeelektrode und Empfangselektrode des kapazitiven Befehlsgebers. Die Steuer- und Auswerteschaltung des kapazitiven Befehlsgebers ist hierbei dazu ausgebildet, an einer der beiden Sensorelektroden (nämlich der Sendeelektrode) die Sensorspannung anzulegen und an der anderen Sensorelektrode (nämlich der Empfangselektrode) ein für die Kapazität der Elektrodenanordnung charakteristisches Antwortsignal zu messen. Als Antwortsignal misst die Steuer- und Auswerteschaltung insbesondere die Stromstärke des Stroms, der unter Wirkung des Sensorsignals und des dadurch erzeugten elektrischen Feldes in der Empfangselektrode erzeugt wird.

Als besonders vorteilhaft in Hinblick auf eine hohe Antenneneffizienz bei gleichzeitig kompakter Baugröße hat sich eine Ausbildung der Antenne in Form einer mehrfachen Spirale erwiesen. Die Antenne umfasst in diesen Ausführungsformen der Erfindung mindestens zwei ineinander gewundene Spiralarme, die sich insbesondere in einem Zentrum der Spirale jeweils, beispielsweise zu einer teilkreisscheibenförmigen (bei zwei Spiralarmen insbesondere halbkreisscheibenförmigen) oder kammförmigen Zentralstruktur verbreitern. In einer alternativen Ausführungsvariante der Erfindung ist die Antenne als Schmetterlingsantenne (Bowtie Antenna) ausgebildet.

In einer bevorzugten Ausführungsvariante der Erfindung ist die Antenne auf einem konvexen, insbesondere kuppelförmigen Antennenträger aufgebracht. Der Antennenträger ist optional elastisch deformierbar ausgeführt. Er ist zumindest in diesem Fall derart in dem Gehäuse des Hörinstruments angeordnet, dass er durch Druckausübung auf das Gehäuse, insbesondere mittels eines Fingers des Nutzers, deformiert wird. In dieser Ausführungsform wird die Kapazität der Elektrodenanordnung nicht nur durch die Annäherung des Fingers an die Elektrodenanordnung verändert, sondern zusätzlich auch durch die Verformung der Elektrodenanordnung durch den ausgeübten Druck. Die für die Erkennung eines Nutzerbefehls herangezogene Änderung des von dem kapazitiven Befehlsgeber gemessenen Antwortsignals wird hierdurch verstärkt, wodurch wiederum die Wahrscheinlichkeit einer ungewollten Fehlauslösung des kapazitiven Befehlsgebers reduziert wird.

Nachfolgend werden Ausführungsbeispiele der Erfindung anhand einer Zeichnung näher erläutert. Die Figuren der Zeichnung zeigen:
- Fig. 1: in einer perspektivischen Darstellung ein als ITE-Gerät ausgebildetes Hörinstrument mit einem bestimmungsgemäß in dem Ohr eines Nutzers getragenen Gehäuse, in dem eine drahtlose Kommunikationseinrichtung zur RF-Signalübertragung mit einer Sende- und Empfangseinheit und einer damit elektrisch verbundenen Antenne, und ein kapazitiver Befehlsgeber mit einer Steuer- und Auswerteschaltung und einer elektrisch damit verbundenen Elektrodenanordnung angeordnet sind, wobei die Antenne der drahtlosen Kommunikationseinrichtung identisch mit der Elektrodenanordnung des kapazitiven Befehlsgebers ist,
- Fig. 2: in einem schematisch vereinfachten Querschnitt II-II gemäß Fig. 1 das dortige Hörinstrument,
- Fig. 3: in einem schematisch vereinfachten Querschnitt III-III gemäß Fig. 1 das dortige Hörinstrument,
- Fig. 4: in perspektivischer Darstellung eine Ausführungsform der Antenne, in der diese in Form einer zweifachen Spirale ausgebildet ist, deren zwei Spiralarme auf einem kuppelförmigen Antennenträger aufgebracht sind, wobei die beiden Spiralarme als verschiedene Elektroden der Elektrodenanordnung genutzt sind,
- Fig. 5: in Darstellung gemäß Fig. 4 die dortige Antenne ohne den Antennenträger,
- Fig. 6: in einer schematisch vereinfachten Draufsicht die Antenne aus Fig. 4,
- Fig. 7: in schematischer Darstellung die Kommunikationseinrichtung und den kapazitiven Befehlsgeber des Hörinstruments bei Nutzung der Antenne aus Fig. 4 zur RF-Signalübertragung,
- Fig. 8: in Darstellung gemäß Fig. 7 die Kommunikationseinrichtung und den kapazitiven Befehlsgeber des Hörinstruments bei Nutzung der Antenne aus Fig. 4 als Elektrodenanordnung des kapazitiven Befehlsgebers,
- Fig. 9: in Darstellung gemäß Fig. 7 die Kommunikationseinrichtung und den kapazitiven Befehlsgeber des Hörinstruments in einer alternativen Verschaltung des Transceivers und der Sensorsteuerung mit der Antenne,
- Fig. 10 bis 12: jeweils in Darstellung gemäß Fig. 6 drei Varianten der dortigen Antenne, und
- Fig. 13: in schematischer Darstellung eine alternative Ausführung der Antenne, in der diese als Schmetterlingsantenne ausgebildet ist.

Einander entsprechende Teile und Größen sind in allen Figuren stets mit gleichen Bezugszeichen versehen.

Die Fig. 1 bis 3 zeigen in grob schematischer Darstellung ein Hörinstrument 2, bei dem es sich beispielhaft um ein Hörgerät, d.h. ein zur Unterstützung des Hörvermögens eines hörgeschädigten Nutzers eingerichtetes Hörinstrument handelt. In der hier dargestellten Ausführungsform ist das Hörinstrument 2 als ITE-Gerät ausgebildet. Es umfasst demnach ein Gehäuse 4, das bestimmungsgemäß in einem Ohr eines Nutzers getragen wird.

Innerhalb des Gehäuses 4 weist das Hörinstrument 2 folgende Komponenten auf:
- mindestens ein Mikrofon 6 als Eingangswandler,
- mindestens einen Lautsprecher (Hörer 8) als Ausgangswandler,
- eine (insbesondere flexible) Leiterplatte 10 mit einem (insbesondere digitalen) Signalprozessor 12,
- eine Batterie 14,
- eine drahtlose Kommunikationseinrichtung 16 mit einer (RF-)Antenne 18 und einer damit elektrisch verbundenen Sende- und Empfangseinheit (Transceiver 20), sowie
- einen kapazitiven Befehlsgeber 22, der aus einer Elektrodenanordnung 24 und einer damit elektrisch verbundenen Steuer- und Auswerteschaltung (Sensorsteuerung 26) gebildet ist.

Im Normalbetrieb des Hörinstruments 2 nimmt das mindestens eine Mikrofon 6 einen Luftschall aus der Umgebung des Hörinstruments 2 auf. Das oder jedes Mikrofon 6 wandelt den Schall in ein (Eingangs-)Audiosignal um, d.h. in ein elektrisches Signal, das eine Information über den aufgenommenen Schall enthält. Das jeweilige Eingangs-Audiosignal wird innerhalb des Hörinstruments 2 dem Signalprozessor 12 zugeführt, der dieses Eingangs-Audiosignal zur Unterstützung des Hörvermögens des Nutzers modifiziert, insbesondere zur Kompensation eines Hörverlusts des Nutzers frequenzselektiv verstärkt.

Der Signalprozessor 12 gibt ein Ausgangs-Audiosignal, also wiederum ein elektrisches Signal, das in diesem Fall eine Information über den verarbeiteten und somit modifizierten Schall enthält, an den Hörer 8 aus. Der Hörer 8 wandelt das Ausgangs-Audiosignal in einen Luftschall um und gibt diesen über einen in das Gehäuse 4 eingebrachten Schallkanal 28 in den Gehörgang des Nutzers ab.

Der Signalprozessor 12 und alle weiteren elektrischen oder elektronischen Komponenten des Hörinstruments 2 werden aus der Batterie 14 mit einer als Betriebsspannung bezeichneten elektrischen Gleichspannung versorgt.

Die drahtlose Kommunikationseinrichtung 16 dient zum (drahtlosen) Signalaustausch (insbesondere Datenaustausch) zwischen dem Hörinstrument 2 und mindestens einem elektronischen Peripheriegerät, das im Betrieb des Hörinstruments 2 mit diesem interagiert. Bei dem mindestens einen Peripheriegerät handelt es sich beispielsweise um ein weiteres Hörinstrument zur Versorgung des anderen Ohrs des Nutzers oder einen Mobilrechner, insbesondere ein Smartphone des Nutzers, auf dem eine Software-Applikation (Bedien-App) zur Programmierung und/oder Fernsteuerung des Hörinstruments 2 installiert ist.

Die drahtlose Kommunikationseinrichtung 16 des Hörinstruments 2 und eine entsprechende drahtlose Kommunikationseinrichtung des Peripheriegeräts sind dabei allgemein zum Austausch von Radiofrequenz(RF)-Signalen ausgebildet. Als RF-Signal (oder auch Funksignal oder Radiowelle) wird dabei elektromagnetische Strahlung mit einer Funkfrequenz f_{RF} von mehr als 100 MHz bezeichnet. Vorzugsweise erfolgt die Datenübertragung zwischen dem Hörinstrument 2 und dem Peripheriegerät auf Basis des Bluetooth-Standards, wobei die Funkfrequenz f_{RF} 2,4 GHz beträgt. Zum Senden legt der Transceiver 20 ein mit der Funkfrequenz f_{RF} oszillierendes elektrisches Wechselstromsignal (hier in Form einer Wechselspannung U_{RF}) an die Antenne 18 an. Zum Empfang erfasst der Transceiver 20 entsprechende elektrische Wechselspannungssignale, die unter Wirkung von extern erzeugten elektromagnetischen Feldern in der Antenne 18 induziert werden.

Der kapazitive Befehlsgeber 22 dient - z.B. anstelle eines elektromechanischen Befehlsgebers wie z.B. eines Schalters, Tasters oder Drehknopfes - zur Erfassung eines durch manuelle Aktion (z.B. Fingertipp) übermittelten Bedienbefehls des Nutzers. Als Elektrodenanordnung 24 nutzt der kapazitive Befehlsgeber 22 hierbei die Antenne 18. Die Antenne 18 ist hierzu auch mit der Sensorsteuerung 26 des kapazitiven Befehlsgebers 22 elektrisch verbunden. Die Sensorsteuerung 26 steuert die als Elektrodenanordnung 24 genutzte Antenne 18 mit einer als Sensorspannung Us bezeichneten elektrischen Wechselspannung an, deren Wechselspannungsfrequenz (Sensorfrequenz fs) zwischen 20 kHz und 10 MHz liegt und beispielsweise 100 kHz beträgt. Die Sensorspannung Us liegt somit spektral jeweils mit Abstand zwischen der von der Batterie 20 erzeugten Betriebsspannung einerseits und der Wechselspannung U_{RF} der drahtlosen Kommunikationseinrichtung 16 andererseits.

Der Signalprozessor 12, der Transceiver 20 und die Sensorsteuerung 26 sind jeweils wahlweise durch eine programmierbare Schaltung (z.B. einen Mikroprozessor) mit einer darin installierten Software, durch eine nicht-programmierbare Schaltung (z.B. in Form eines ASIC) oder durch eine Kombination aus mindestens einer programmierbaren Untereinheit und mindestens einer nicht-programmierbaren Untereinheit gebildet. Wie in Fig. 1 beispielhaft angedeutet, sind der Transceiver 20 und die Sensorsteuerung 26 vorzugsweise zusammen mit dem Signalprozessor 12 auf der Leiterplatte 10 integriert. Der Signalprozessor 12, der Transceiver 20 und die Sensorsteuerung 26 sind dabei wahlweise in einem gemeinsamen elektronischen Bauelement integriert oder als jeweils separate Schaltkreise ausgebildet.

In den Fig. 4 bis 6 ist die auch als Elektrodenanordnung 24 genutzte Antenne 18 näher dargestellt. Wie aus diesen Darstellungen hervorgeht, ist die Antenne 18 hier als zweifache Spirale ausgebildet. Sie umfasst demnach zwei Antennensegmente 30, 32 in Form zweier ineinander gewundener Spiralarme, die einerseits im Rahmen der Kommunikationseinrichtung 16 zum Senden und Empfangen von RF-Signalen zusammenwirken, und andererseits verschiedene Elektroden 34 und 36 der Elektrodenanordnung 24 des kapazitiven Befehlsgebers 22 bilden. Die Form der Antenne 18 entspricht vorzugsweise zumindest annähernd einer archemedischen Spirale. Die Form der Antenne 18 kann aber abweichend auch einer anderen mathematischen Spiralenform, z.B. einer logarithmischen Spirale (auch als "gleichwinklige Spirale" oder "selbstähnliche Spirale" bezeichnet) entsprechen oder ähneln. Zudem können die Spiralarme wahlweise eine konstante oder variierende Breite haben.

Die beiden Antennensegmente 30, 32 stoßen im Zentrum der Spirale aufeinander. In dem Beispiel gemäß Fig. 4 bis 6 sind die beiden Antennensegmente 30 und 32 in diesem Zentrum jeweils zu einer halbkreisscheibenförmigen Zentralstruktur (Zentralfläche 38 bzw. 40) verbreitert. Die Zentralflächen 38, 40 dienen vorrangig zur Vergrößerung der Kapazität des durch die Antennensegmente 30, 32 (bzw. Elektroden 34, 36) gebildeten Kondensators. Sie sind derart im Zentrum der Spiralform angeordnet, dass sie sich zu einer kreisscheibenförmigen Form ergänzen. Bevorzugt sind die beiden Zentralflächen 38 und 40 aber galvanisch voneinander durch einen dünnen Schlitz getrennt. Die beiden Zentralflächen 38 bzw. 40 sind mit anderen Worten elektrisch unverbunden, so dass kein Übertritt von Elektronen zwischen den Zentralflächen 38 bzw. 40 möglich ist.

Für die Nutzung der Antenne 18 zum Senden von RF-Signalen im Rahmen der Kommunikationseinrichtung 16 legt der Transceiver 20 gemäß Fig. 6 und 7 die Wechselspannung U_{RF} an das äußere Ende des Antennensegments 30 an, während das äußere Ende des Antennensegments 32 mit dem - z.B. auf der Leiterplatte 10 ausgebildeten - Massepotential GND_{RF} der Kommunikationseinrichtung 16 verbunden ist. Unter Wirkung der an das Antennensegment 30 angelegten Wechselspannung U_{RF} strahlt die in den Fig. 4 bis 6 abgebildete Antenne 18 ein näherungsweise zur Achse 42 der Spiralform symmetrisches elektromagnetisches Feld aus, dessen elektrischer Anteil E_{RF} in Fig. 7 angedeutet ist. Die galvanische Trennung zwischen den beiden Zentralflächen 38 und 40 wirkt als Hochpass und ist somit für die hochfrequente Wechselspannung U_{RF} durchlässig.

In einer (nicht näher dargestellten) alternativen Ausführung wird die Antenne 18 zentral gespeist. Die Zuleitungen zum Anlegen der Wechselspannung U_{RF} und des Massenpotentials GND_{RF} sind in diesem Fall jeweils mit dem inneren Ende des Antennensegments 30 bzw. des Antennensegments 32 verbunden.

Um die Antenne 18 als Elektrodenanordnung 24 für den kapazitiven Befehlsgeber 22 zu nutzen, ist die Sensorsteuerung 26 gemäß Fig. 8 über einen Steuerausgang 44 elektrisch mit dem äußeren Ende des (hier als Elektrode 34 genutzte) Antennensegments 30 verbunden und legt hierüber die Sensorspannung Us an das Antennensegment 30 (bzw. die Elektrode 34) an. Das als Elektrode 36 genutzte andere Antennensegment 32 ist über die Leiterplatte 10 mit einem Messeingang 46 der Sensorsteuerung 26 verbunden. Wie in Fig. 8 angedeutet ist, bildet sich unter Wirkung der Sensorspannung Us zwischen den Antennensegmenten 30 und 32 (bzw. den Elektroden 34 und 36), und hier vor allem zwischen der Zentralfläche 38 und der Zentralfläche 40, ein elektrisches Sensorfeld Es aus.

Die Antennensegmente 30 und 32 (bzw. Elektroden 34 und 36) wirken somit zur Bildung eines Kondensators zusammen. Die Sensorsteuerung 26 misst über den Messeingang 46 die Stromstärke des zwischen den Antennensegmenten 30 und 32 (bzw. Elektroden 34 und 36) fließenden Stroms als Antwortsignal A, wobei dieses Antwortsignal A charakteristisch für die (elektrische) Kapazität des durch die Elektroden 34 und 36 gebildeten Kondensators ist. Der kapazitive Befehlsgeber 22 ist somit in dem Beispiel gemäß Fig. 4 bis 8 als sogenannter "Relativkapazitätssensor" (Mutual Capacity Sensor) ausgebildet. Hierin wirken das Antennensegment 30 als "Sendeelektrode" und das Antennensegment 32 als "Empfangselektrode".

Die Funktion des kapazitiven Befehlsgebers 22 beruht in dieser Ausführungsform darauf, dass nahe an der Antenne 18 angeordnete Körperstrukturen des Nutzers (insbesondere ein in Fig. 8 schematisch angedeuteter Finger 47) aufgrund der Wechselstromleitfähigkeit des menschlichen Körpers und der indirekten elektrischen Verbindung des Körpers mit der Sensorsteuerung 26 über Masse M als Störpotential wirken, das die Kapazität des durch die Sensorelektroden 34 und 36 gebildeten Kondensators, und damit den Wert des gemessenen Antwortsignals A umso mehr erniedrigt, je näher die Körperstruktur an der Antenne 18 angeordnet ist. Die Sensorsteuerung 26 ist dazu ausgebildet, einen Bedienbefehl des Nutzers zu detektieren, wenn das Antwortsignal A oder die daraus abgeleitete Kapazität für ein innerhalb vorgegebener Grenzen liegendes Zeitintervall (z.B. 1 bis 2 Sekunden) einen vorgegebenen Schwellwert unterschreiten.

Die Kommunikationseinrichtung 16 und der kapazitive Befehlsgeber 22 werden vorzugsweise zeitlich parallel (also gleichzeitig miteinander) betrieben. Die Antenne 18 wirkt somit gleichzeitig zu ihrer Funktion zur Ausstrahlung und zum Empfang von RF-Signalen auch als Elektrodenanordnung 24 des kapazitiven Befehlsgebers 22. Eine gegenseitige Störung der Kommunikationseinrichtung 16 und des kapazitiven Befehlsgebers 22 wird durch den spektralen Abstand der Sensorfrequenz fs von der Funkfrequenz f_{RF} vermieden. Zur Entkopplung der Sensorsteuerung 26 von hochfrequenten Signalen ist dabei zumindest zwischen den Antennenabschnitt 32 und den Messeingang 46 ein frequenzselektiver elektrischer Filter (hier in Form eines elektrischen Tiefpassfilters 48) geschaltet, der für die Sensorspannung Us durchlässig ist, aber für hochfrequente elektrische Signale im Frequenzbereich der Funkfrequenz f_{RF} sperrt. Vorzugsweise ist ein solcher Filter auch zwischen den Antennenabschnitt 30 und den Steuerausgang 44 geschaltet.

In einer Ausführungsvariante gemäß Fig. 9 ist der Messeingang 46 der Sensorsteuerung 26 abweichend von Fig. 6 und 7 nicht mit der Leiterplatte 10 verbunden, sondern (unter Umgehung der Leiterplatte 10) über den Tiefpass 48 direkt mit einem Anschlusspunkt 49 an dem peripheren Ende des Antennensegmentes 32. Um die Sensorsteuerung 26 dabei noch effektiver von der Leiterplatte 10 elektrisch zu entkoppeln, ist dem Anschlusspunkt 49 und der Leiterplatte 10 hierbei ein Hochpass 50 (hier in Form eines Kondensators dargestellt) zwischengeschaltet, der für hochfrequente elektrische Signale im Frequenzbereich der Funkfrequenz f_{RF} durchlässig ist, aber für Signale im spektralen Bereich der Sensorfrequenz fₛ sperrt. Ein gegebenenfalls störender Einfluss der Leiterplatte 10 auf die von der Sensorsteuerung 26 gemessene Kapazität wird hierdurch vermieden. Zusätzlich oder alternativ ist dem Transceiver 20 ein weiterer Hochpass 51 vorgeschaltet, der ebenfalls für hochfrequente elektrische Signale im Frequenzbereich der Funkfrequenz f_{RF} durchlässig ist, aber für Signale im spektralen Bereich der Sensorfrequenz fₛ sperrt. Der Hochpass 51 dient dazu, den Transceiver 20 vor niederfrequenten Störungen zu schützen.

Wie vor allem aus den Fig. 2, 4 und 5 ersichtlich ist, die spiralförmige Antenne 18 in dem dortigen Beispiel auf einem kuppelförmigen (Antennen-)Träger 52 aufgebracht.

Innerhalb des Gehäuses 4 des Hörinstruments 2 ist der mit der Antenne 18 versehene Träger 52 gemäß Fig. 1 bis 3 unmittelbar unter einer Stirnfläche 53 des Gehäuses 4 angeordnet, die in dem bestimmungsgemäßen Tragezustand des Hörinstrumentes 2 in dem Gehörgang des Nutzers nach außen weist. Der Träger 52 liegt dabei in einer entsprechend geformten Auswölbung der Stirnfläche 53 ein.

In einer Ausführungsvariante des Hörinstruments 2 ist der Träger 52 optional aus einem elastisch verformbaren Material, insbesondere einem (vorzugsweise hohlen) Elastomerkörper, gebildet. Die dieser Ausführungsvariante ist vorzugsweise auch die Stirnfläche 53 oder jedenfalls die Auswölbung derselben aus einem elastisch verformbaren Material gebildet, so dass durch einen Fingerdruck auf die Auswölbung sowohl die Auswölbung als auch der darunterliegende Träger 52 verformt wird. Infolge dieser Verformung des Trägers 52 und der darauf angebrachten Elektrodenanordnung 24 wird der von dem kapazitiven Befehlsgeber 22 gemessene Kapazitätsunterschied infolge der Annäherung des Fingers noch einmal verstärkt. Vorzugsweise ist der kapazitive Befehlsgeber 22 dabei als selektiver Drucksensor ausgebildet, der einen Bedienbefehl des Nutzers nur dann detektiert, wenn der Nutzer die Auswölbung der Stirnfläche 53 mittels des Fingers eindrückt (und somit den Finger nicht lediglich an die Stirnfläche 53 annähert). Hierdurch wird die Wahrscheinlichkeit einer ungewollten Fehlauslösung des Befehlsgebers, z.B. durch eine unwillkürliche Handbewegung des Nutzers reduziert.

In Fig. 10 ist eine Variante der spiralförmigen Antenne 18 gemäß Fig. 4 bis 6 dargestellt. Die Variante gemäß Fig. 10 unterscheidet sich von der vorstehend beschriebenen Ausführungsform dadurch, dass die Antennensegmente 30 und 32 anstelle der halbkreisscheibenförmigen Zentralflächen 38 und 40 jeweils mehrere sich auffächernde Arme 54 bzw. 56 aufweisen, die zur Bildung der Zentralstruktur der Spirale kammartig ineinandergreifen. Hinsichtlich der Funktion als Antenne 18 der Kommunikationseinrichtung 16 und Elektrodenanordnung 24 des Befehlsgebers 22 entspricht diese Variante der Ausführungsform aus den Fig. 4 bis 6.

In Fig. 11 ist eine weitere Variante der spiralförmigen Antenne 18 gemäß Fig. 4 bis 6 dargestellt. Die Variante gemäß Fig. 11 unterscheidet sich von dieser vorstehend beschriebenen Ausführungsform dadurch, dass die beiden Spiralarme der Antennensegmente 30 und 32 eine Breite aufweisen, die jeweils von der Peripherie der Spirale zum Zentrum hin zunimmt. Umgekehrt nimmt der Abstand der Spiralarme von der Peripherie der Spirale zum Zentrum hin ab.

In Fig. 12 ist eine weitere Variante der spiralförmigen Antenne 18 gemäß Fig. 4 bis 6 dargestellt. Bei dieser Variante nimmt vor allem der Abstand der Spiralarme an der Peripherie der Spirale zu.

Beide Ausführungen haben zur Folge, dass bei der Nutzung der Antenne 18 als Elektrodenanordnung 24 des kapazitiven Befehlsgebers 22 (und damit bei Nutzung der Antenne 18 als Kondensator) der von dem Zentrum der Spirale hervorgerufene Beitrag zu der (ungestörten) Gesamtkapazität der Elektrodenanordnung 24 gesteigert wird, während der von der Peripherie der Spirale hervorgerufene Kapazitätsbeitrag reduziert wird. Die Sensitivität des kapazitiven Befehlsgebers 22 auf die beabsichtigte Bedienereignisse, insbesondere die Annäherung eines Fingers des Nutzers an die Elektrodenanordnung 24 wird dadurch erhöht. Andererseits wird Sensitivität des kapazitiven Befehlsgebers 22 auf die Störfaktoren wie zum Beispiel etwaige Ansammlungen von Wasser oder Cerumen in der Nähe der Elektrodenanordnung 24 erniedrigt, denn solche Störfaktoren sind mit besonders hoher Wahrscheinlichkeit in der Nähe der Peripherie der Spirale (insbesondere an den Rändern der kuppelförmigen Auswölbung der in den Fig. 1 bis 3 gezeigten Stirnfläche 53) zu erwarten.

In Fig. 13 ist ein weitere Ausführungsform dargestellt, in der die Antenne 18 als "Schmetterlingsantenne" ("Bowtie Antenna") ausgebildet ist. In dieser Ausführungsform weist die Antenne 18 zwei wiederum galvanisch voneinander getrennte Antennensegmente 58 und 60 auf, die eine mit zunehmendem Abstand von dem jeweils anderen Antennenelement 60 bzw. 58 zunehmende Breite aufweisen. Beispielsweise haben die beiden Antennensegmente 58 und 60 jeweils eine dreieckige (wie in Fig. 13 dargestellt) oder alternativ tropfen- oder kreissegmentartige Form, und sind jeweils mit einem sich verjüngenden Ende einander zugewandt. Die beiden Antennensegmente 58 und 60 sind jeweils an diesem (dem anderen Antennenelement 60 bzw. 58 zugewandten) Ende gespeist. Das Antennensegment 58 ist hierzu zur Zuführung der Wechselspannung U_{RF} mit dem Transceiver 20 verbunden, während das Antennensegment 60 mit dem Massepotential GND_{RF} der Kommunikationseinrichtung 16 verbunden ist.

Die Sensorsteuerung 26 des kapazitiven Befehlsgebers 22 ist wiederum über den Steuerausgang 44 mit dem Antennensegment 58 und über den Messeingang 46 mit dem Antennensegment 60 verbunden, wobei dem Messeingang 46 und - bevorzugt - dem Steuerausgang 44 analog der Ausführung gemäß Fig. 7 und 8 wiederum (jeweils) ein Tiefpass 48 vorgeschaltet ist. **In** ihrer Montageposition in dem Gehäuse 4 des Hörinstruments 2 ist die Antenne 18 gemäß Fig. 13 wiederum dicht unter der Stirnfläche 53 angeordnet.

Eine (nicht explizit dargestellte) weitere Ausführungsform der Antenne 18 ist aus einer Kombination aus einer spiralförmigen Antenne und einer Schmetterlingsantenne gebildet. **In** dieser Ausführungsform sind die beiden Antennensegmente 30 und 32 jeweils aus einem Spiralarm einer zweifachen Spiralantenne gebildet, dessen äußeres Ende sich nach Art eines Flügels einer Schmetterlingsantenne nach außen hin zu einer z.B. dreieckigen, tropfenförmigen oder kreissegmentförmigen Fläche verbreitert.

Die Erfindung wird an den vorstehend beschriebenen Ausführungsbeispielen besonders deutlich, ist hierauf aber keineswegs beschränkt. Vielmehr können weitere Ausführungsformen der Erfindung aus den Ansprüchen und der vorstehenden Beschreibung abgeleitet werden.

### Bezugszeichenliste

- 2: Hörinstrument
- 4: Gehäuse
- 6: Mikrofon
- 8: Hörer
- 10: Leiterplatte
- 12: Signalprozessor
- 14: Batterie
- 16: (drahtlose) Kommunikationseinrichtung
- 18: (RF-)Antenne
- 20: Transceiver
- 22: (kapazitiver) Befehlsgeber
- 24: Elektrodenanordnung
- 26: Sensorsteuerung
- 28: Schallkanal
- 30: Antennensegment
- 32: Antennensegment
- 34: Elektrode
- 36: Elektrode
- 38: Zentralfläche
- 40: Zentralfläche
- 42: Achse
- 44: Steuerausgang
- 46: Messeingang
- 47: Finger
- 48: Tiefpass
- 49: Anschlusspunkt
- 50: Hochpass
- 51: Hochpass
- 52: (Antennen-)Träger
- 53: Stirnfläche
- 54: Arm
- 56: Arm
- 58: Antennensegment
- 60: Antennensegment

- f_{RF}: Funkfrequenz
- f_{S}: Sensorfrequenz
- A: Antwortsignal
- E_{RF}: elektrischer Anteil (des elektromagnetischen Feldes der Antenne 18)
- E_{S}: Sensorfeld
- GND_{RF}: Massepotential (der Kommunikationseinheit 16).
- M: Masse
- U_{RF}: Wechselspannung
- Us: Sensorspannung

## Patentansprüche

1. Hörinstrument (2) mit einem hinter dem Ohr oder in dem Ohr eines Nutzers tragbaren Gehäuse (4), wobei in dem Gehäuse (4)
- eine drahtlose Kommunikationseinrichtung (16) mit einer Sende- und Empfangseinheit (20) und einer damit elektrisch verbundenen Antenne (18), und
- ein kapazitiver Befehlsgeber (22) mit einer Steuer- und Auswerteschaltung (26) und einer elektrisch damit verbundenen Elektrodenanordnung (24) angeordnet sind,
wobei die Antenne (18) der drahtlosen Kommunikationseinrichtung (16) identisch mit der Elektrodenanordnung (24) des kapazitiven Befehlsgebers (22) ist.

2. Hörinstrument (2) nach Anspruch 1,
wobei die Sende- und Empfangseinheit (26) der drahtlosen Kommunikationseinrichtung (22) zur Erzeugung und zum Empfang eines ersten elektrischen Wechselstromsignals (Us) mit einer ersten Frequenz (f_{RF}) eingerichtet ist, wobei die Steuer- und Auswerteschaltung (26) des kapazitiven Befehlsgebers (22) zur Erzeugung und zur Erfassung eines zweiten elektrischen Wechselstromsignals (Us) mit einer zweiten Frequenz (fₛ) eingerichtet ist, wobei die erste Frequenz (f_{RF}) mindestens um ein Faktor 10, bevorzugt mindestens um einen Faktor 100 höher ist als die zweite Frequenz (fs).

3. Hörinstrument (2) nach Anspruch 1 oder 2,
wobei die Antenne (18) zwei Antennenabschnitte (30,32;58,60) umfasst, die galvanisch voneinander getrennt sind, wobei die beiden Antennenabschnitte als verschiedene Elektroden (34,36) der Elektrodenanordnung (24) getrennt voneinander mit der Steuer- und Auswerteschaltung (26) des kapazitiven Befehlsgebers (22) elektrisch verbunden sind.

4. Hörinstrument (2) nach Anspruch 3,
wobei die Steuer- und Auswerteschaltung (26) des kapazitiven Befehlsgebers (22) dazu ausgebildet ist, an einer der beiden Sensorelektroden (34) das zweite Wechselstromsignal (Us) anzulegen und an der anderen Sensorelektrode (36) ein für die Kapazität der Elektrodenanordnung charakteristisches Antwortsignal (A) zu messen.

5. Hörinstrument (2) nach einem der Ansprüche 1 bis 4,
wobei die Antenne (18) die Form einer mehrfachen Spirale mit mindestens zwei ineinander gewundenen Spiralarmen aufweist.

6. Hörinstrument (2) nach Anspruch 5,
wobei sich die Spiralarme in einem Zentrum der Spirale jeweils, insbesondere zu einer teilkreisscheibenförmigen oder kammförmigen Zentralstruktur verbreitern.

7. Hörinstrument (2) nach einem der Ansprüche 1 bis 6,
wobei die Antenne (18) als Schmetterlingsantenne ausgebildet ist.

8. Hörinstrument (2) nach einem der Ansprüche 1 oder 7,
wobei die Antenne (18) auf einem konvexen, vorzugsweise durch Druckausübung auf das Gehäuse (4) elastisch deformierbaren, Antennenträger (52) aufgebracht ist.
